# EUROPÄISCHE PATENTSCHRIFT

(11) **EP 2 376 700 B1**
(45) Veröffentlichungstag und Bekanntmachung des Hinweises auf die Patenterteilung: **25.05.2016**
(21) Anmeldenummer: 09798905.7
(22) Anmeldetag: 07.12.2009
(51) Int. Cl.: D06F 39/12, A47L 15/42

(54) **HAUSGERÄT MIT EINER GEPRÄGTEN WAND**
HOUSEHOLD APPLIANCE HAVING AN EMBOSSED WALL
APPAREIL ÉLECTRO-MÉNAGER PRÉSENTANT UNE PAROI DOTÉE DE PARTIES EN RELIEF

(30) Priorität: 12.12.2008 DE 102008054574; 10.07.2009 DE 102009027614
(43) Veröffentlichungstag der Anmeldung: 19.10.2011
(73) Patentinhaber: BSH Hausgeräte GmbH, 81739 München (DE)
(72) Erfinder: BOHM, Andreas, 13503 Berlin (DE); GENC, Kemal, 12107 Berlin (DE); SCHMIDT, Stefan, 14532 Kleinmachnow (DE); FÖRSTERLING, Klaus, 83123 Amerang (DE); GEYER, Johannes, 85540 Haar (DE)
(86) Internationale Anmeldenummer: PCT/EP2009/066467
(87) Internationale Veröffentlichungsnummer: WO 2010/066653

(56) Entgegenhaltungen:
- EP-A1- 1 602 772
- DE-U1- 9 405 986

## Beschreibung

Die Erfindung betrifft ein Hausgerät mit einem schrankförmigen Gehäuse, umfassend eine Vielzahl von Wänden, von denen mindestens eine eine Anordnung von Prägungen aufweist.

Ein solches Hausgerät geht hervor aus der EP 1 602 772 A1. Das dort beschriebene Hausgerät ist ein Gerät zur Wäschepflege mit einer Seitenwand, welche Gebiete aufweist, die gegenüber ihnen jeweils benachbarten Gebieten erhöht oder eingesenkt sind, wobei solche benachbarten Gebiete über schräge Bereiche miteinander verbunden sind.

Insbesondere betrifft die Erfindung ein Hausgerät in Form eines Wäschebehandlungsgeräts wie einer Waschmaschine, einem Wäschetrockner oder einem Waschtrockner, und auch ein Hausgerät in Form eines Kühlschranks, einer Geschirrspülmaschine, einer Gefriertruhe, eines Herdes und dergleichen.

Bei einem schrankförmigen Hausgerät, das mit zumindest einem Antriebsmotor ausgerüstet ist, insbesondere bei einer Waschmaschine, treten während des Betriebsablaufs in den grundsätzlich aus Metallblech oder Kunststoffplatte gebildeten Wänden häufig Schwingungen auf. Diese haben eine Reihe von Nachteilen, denn sie führen zu einer erhöhten Entwicklung insbesondere unerwünschter Geräusche und belasten auch das Gehäuse des Hausgeräts. Daher wurden Gegenmaßnahmen gegen solche Schwingungen eingeführt, insbesondere die Seitenwände von Waschmaschinen mit Versteifungen versehen. Trotz solcher Versteifungen blieben jedoch die Schwingungen flacher Flächen der Wände noch zu groß.

Daher werden gemäß der DE 82 26 335 U1 Seitenwände eines Hausgeräts mit insbesondere drei vertikal orientierten und gleichmäßig über die gesamte Fläche jeder Seitenwand verteilten Prägungen versehen. Die Prägungen sind als Bombierungen ausgeführt und bezogen auf einen Innenraum des Hausgeräts nach außen gewölbt. Nicht bedacht wurde jedoch, dass bei der Bildung einer Mehrzahl von kongruenten Flächenabschnitten jeder einzelne Flächenabschnitt als eine schwingungsfähige Membran mit einer ihr eigenen Resonanzfrequenz wirkt. Mehrere gleiche Flächenabschnitte mit derselben Resonanzfrequenz führen zu einer Verstärkung der vom Schwingungserreger erzeugten Geräusche bei eben dieser Frequenz.

Um diese Nachteile zu vermeiden, sind gemäß der DE 94 05 986 U1 mindestens drei im Vergleich zu ihrer Länge schmale Prägungen gleicher Breite mit ungleichem Abstand zueinander auf einer Seitenwand eines Hausgeräts verteilt angeordnet. Dies verringert zwar die Nachteile der Schwingungen ein wenig und verhindert eine zu große Geräuschentwicklung.

Der Erfindung liegt somit die Aufgabe zugrunde, die Nachteile des Stands der Technik zu beseitigen und ein schrankförmiges Hausgerät mit einem verbesserten Gehäuse bereitzustellen.

Die Aufgabe wird erfindungsgemäß gelöst durch ein Hausgerät entsprechend dem unabhängigen Patentanspruch. Bevorzugte Ausführungen des erfindungsgemäßen Hausgeräts sind in abhängigen Patentansprüchen umschrieben. Es liegt im Rahmen der Erfindung, mehrere bevorzugte Ausführungen miteinander zu kombinieren, und dies auch dann, wenn darauf hierin nicht explizit hingewiesen ist.

Bei dem erfindungsgemäßen Hausgerät mit einem schrankförmigen Gehäuse umfassend eine Vielzahl von Wänden, von denen mindestens eine eine Anordnung von Prägungen aufweist, umfasst die Anordnung von Prägungen eine bezüglich eines Zentrums der Wand zentriert angeordnete, in der Draufsicht ringförmige erste Prägung, eine außerhalb der ersten Prägung und im Wesentlichen konzentrisch zur dieser angeordnete, in der Draufsicht ringförmige zweite Prägung und zumindest eine außerhalb der zweiten Prägung angeordnete, streifenförmige dritte Prägung, wobei die Prägungen durch Wölbungen gebildet sind und die Prägungen nach innen gerichtet sind und die Wölbungen an ihren Rändern Fasern aufweisen.

Die Prägungen gemäß der vorliegenden Erfindung weisen eine Besonderheit auf: sie sind zusätzlich gewölbt.

Die entsprechenden. Wölbungen haben sich überraschenderweise als besonders stabilisierend erwiesen. Vorzugsweise sind die Prägungen etwa drei- bis viermal so tief wie die Seitenwand dick ist. Es können jedoch auch tiefere Prägungen vorgesehen sein, die fünf- bis sechsfach so tief sind wie die Seitenwand dick ist. Auch flachere Wölbungen, die nur etwa eineinhalb- bis zweimal so tief sind wie die Dicke der Seitenwand, sind möglich. Bei gewölbten Prägungen beziehen sich diese Angaben jeweils auf den tiefsten Punkt der Wölbung.

Diese Ausgestaltung und Anordnung von Prägungen ist für ein Hausgerät völlig neuartig und hat insbesondere bei einer Waschmaschinen und anderen mit rotierenden Komponenten versehenen Hausgeräten die überraschende Wirkung, dass Schwingungen und Geräusche auf ein Minimum reduziert werden können, da sie sich der entsprechend ausgestatten Wand nicht wesentlich mitteilen und nicht durch Schwingungen dieser Wand verstärkt werden. Wie eingangs erwähnt, ist das Hausgerät gemäß der Erfindung vorzugsweise eine Waschmaschine, ein Waschtrockner (d.h. eine Kombination aus Waschmaschine und Trockner in einem Gerät) oder ein Wäschetrockner. Die erfindungsgemäß geprägte Wand eignet sich jedoch auch für jede weitere Art von schrankförmigem Hausgerät, z.B. für einen Kühlschrank, eine Geschirrspülmaschine, eine Gefriertruhe, einen Herd, eine Dunstabzugshaube und dergleichen.

Die Seitenwand ist insbesondere hergestellt aus einem kunststoffbeschichteten Stahlblech mit einer Dicke zwischen 0,5 mm und 1,5 mm, insbesondere von 0,88 mm, wie es zur Herstellung eines Gehäuses eines Hausgeräts wie einer Waschmaschine herkömmlich zum Einsatz kommt. Auf die hinsichtlich der Wahl des Materials einschlägige Norm DIN EN 10142 DX35D + Z sei verwiesen.

Vorzugsweise sind Seitenwände des Gehäuses, also Wände, die ein Benutzer nur sieht, wenn er das Gerät nicht senkrecht zu einer Vorderseite, welche Bedien- und Anzeigeelemente und dergleichen trägt, betrachtet, mit den erwähnten Prägungen versehen. Es ist jedoch auch möglich, eine Ober- oder Unterseite oder auch eine Tür mit einer derartigen Anordnung von Prägungen zu versehen. Die erfindungsgemäßen Prägungen sind nämlich nicht nur funktionell, sondern auch ästhetisch wirkungsvoll und verleihen dem damit ausgestatteten Hausgerät eine besondere Eleganz und Einzigartigkeit.

Handelt es sich jedoch um ein Hausgerät, bei dem die Vermeidung von Schwingungen eine große Rolle spielt, wie eine Waschmaschine, ein Wäschetrockner oder ein Waschtrockner, so ist es bevorzugt, dass die Seitenwände, die in der Regel rechteckig sind, mit derartigen Prägungen versehen sind.

Die erste Prägung ist ringförmig in der Draufsicht und wird vorzugsweise aus zwei Ovalen gebildet. Im einfachsten Fall können dies zwei Kreise sein, es ist jedoch bevorzugt, wenn die erste Prägung nicht genau kreisförmig ist, sondern aus zwei Ovalen, z.B. zwei Ellipsen gebildet ist. In einer bevorzugten Ausführungsform sind die beiden Ovale, die die erste Prägung bilden, im mathematischen Sinne ähnlich, d.h. sie sind von unterschiedlicher Größe, wären jedoch kongruent, wenn sie von gleicher Größe wären. Dadurch ergibt sich ein Ring mit einer konstanten Breite. Besonders bevorzugt ist die erste Prägung symmetrisch, vorzugsweise rotationssymmetrisch. Sie kann jedoch auch punktsymmetrisch sein, oder, in einer anderen Ausführungsform, auch achsensymmetrisch, dabei besonders bevorzugt in zwei senkrecht zueinander stehenden Richtungen achsensymmetrisch.

Die erste Prägung bildet in der Draufsicht einen Ring, und so befindet sich innerhalb dieses Rings eine von der ersten Prägung nicht erfasste Fläche der Wand. Vorzugsweise ist diese Fläche frei von jeder weiteren Prägung. Diese somit ungeprägte Fläche ist insbesondere bei einem Wäschepflegegerät von Bedeutung, da dieses in seinem Inneren eine schwingend gelagerte, rotierende Trommel beherbergt, welche einen gewissen Spielraum benötigt. In diesem Fall hat daher die ungeprägte Fläche vorzugsweise eine Mindestgröße, wobei der Durchmesser mindestens ein Sechstel der Breite der Seitenwand beträgt, vorzugsweise mindestens ein Fünftel, noch weiter bevorzugt ein Viertel, und am meisten bevorzugt ein Drittel. Die ungeprägte Fläche kann jedoch auch noch größer sein und bis zur Hälfte der Breite der Seitenwand ausmachen. Dies bezieht sich auf eine hochkant stehende rechteckige Seitenwand, wobei die Breite sich auf die schmalere Seite des Rechtecks bezieht. Die ungeprägte Fläche im Zentrum der ersten Prägung befindet sich vorzugsweise genau in der Mitte des Rechtecks, kann jedoch auch geringfügig verschoben sein, dabei vorzugsweise entweder nach oben oder nach unten, wiederum bezogen auf eine senkrecht stehende rechteckige Seitenwand eines Hausgeräts.

Die zweite Prägung hat in der Draufsicht eine ähnliche Form wie die erste Prägung, ist ebenfalls ringförmig und außen um die erste Prägung angeordnet, so dass zwischen der ersten Prägung und der zweiten Prägung ein weiterer Ring, vorzugsweise aus ungeprägter Fläche, verbleibt. Die zweite Prägung wird in der Draufsicht vorzugsweise begrenzt von zwei konzentrischen Ovalen, welche vorzugsweise nicht ähnlich sind, so dass sich ein ringförmiges Element mit variierender Breite ergibt.

Beispielsweise kann die Kontur des inneren Ovals der zweiten Prägung der Form des äußeren Rings der ersten Prägung folgen (d.h. zu dieser ähnlich sein im mathematischen Sinn). Das äußere Oval der ringförmigen zweiten Prägung kann beispielsweise stärker elliptisch sein, wodurch sich ein Ring mit variierender Breite ergibt. In einer besonders bevorzugten Ausführungsform ist dieses äußere Oval der zweiten Prägung eine liegende Ellipse (oder Oval), deren horizontaler Durchmesser größer ist als deren vertikaler Durchmesser. Wenn das zweite Oval von der Größe so gewählt ist, dass die Prägung über den Rand der Seitenfläche hinausgehen würde, so ist dies vorzugsweise dadurch verhindert, dass die Ellipse an den Seiten angeschnitten, sozusagen abgeplattet ist. Dadurch ergibt sich ein Ring, der in Richtung der vier Ecken der rechteckigen Seitenwand Verdickungen aufweist. Eine solche Form ist besonders vorteilhaft bei einem Hausgerät, das starken Schwingungen ausgesetzt ist, wie einer mit schnellen Rotationen schleudernden Waschmaschine.

Vorzugsweise sind je eine erste und zweite Prägung vorhanden; es können jedoch auch mehrere erste oder zweite Prägungen vorhanden sein, wobei die jeweilige Breite der Prägung entsprechend angepasst sein kann.

Weiterhin ist eine dritte Prägung vorhanden. Diese ist in der Draufsicht streifenförmig, vorzugsweise je nach Anforderung des Einzelfalls gerade oder bogenförmig, weiter bevorzugt ringsegmentförmig. In den hierin bevorzugten Ausführungsformen hat die dritte Prägung eine Sichelform insbesondere mit abgerundeten Ecken. In der Draufsicht ist sie somit vorzugsweise aus zwei Bögen gebildet, deren Enden miteinander verbunden sind, so dass sich ein bogenförmiges Element ergibt. Die beiden Bögen können zwei parallele Kreisbögen sein. In einer bevorzugten Ausführungsform ist die dritte Prägung in der Draufsicht aus einem Segment von zwei einander schneidenden, vorzugsweise nicht-ähnlichen Ovalen, gebildet, so dass sich ein bogenförmiges Element ergibt, das in der Mitte breiter ist als an den Enden. Diese Form kann man auch als "bananenförmig" bezeichnen.

Vorzugsweise sind von der dritten Prägung jeweils zwei vorhanden, es können jedoch auch mehr vorhanden sein, wobei es bevorzugt ist, dass diese bogenförmigen dritten Prägungen so angeordnet sind, dass die zur Verfügung stehende Fläche der in der Regel rechteckigen Wand möglichst gut ausgenutzt wird. Die dritten Prägungen sind vorzugsweise symmetrisch zum Zentrum der Wand angeordnet.

Eine solche symmetrische Anordnung der Prägungen ist insgesamt bevorzugt. Bei einem schrankförmigen Hausgerät, das eine hochkant stehende rechteckige Seitenwand aufweist, ist es daher bevorzugt, jeweils eine erste und eine zweite Prägung sowie zwei dritte Prägungen vorzusehen, wobei die beiden dritten Prägungen jeweils oben und unten angeordnet sind und der runden Kontur der ersten und zweiten Prägungen folgen.

Bei einem Hausgerät mit einem anders proportionierten Gehäuse, das beispielsweise eine quadratische Wand aufweist, können auch in Richtung der Ecken insgesamt vier dritte Prägungen angeordnet sein. Auch diese Form ist vorteilhaft gegen Schwingungen.

Insgesamt sollten die Prägungen etwa 40% der Gesamtfläche der Wand ausmachen. Dies ist besonders vorteilhaft bei der besonders bevorzugten und in den Beispielen beschriebenen Ausführungsform. Bei anderer Anordnung und Anzahl der Prägungen kann das Verhältnis auch leicht unterschiedlich sein, beispielsweise geprägt zu ungeprägt im Bereich von 30:70, 35:65, 40:60, 45:55, 50:50, 55:45, 60:40 und bis zu 65:35.

Erfindungsgemäß sind die Wölbungen jeweils mit einer Fase versehen, der vorteilhaft in einem steileren Winkel zur ungeprägten Fläche steht als die Wölbung selbst. Dies erleichtert den Herstellungsprozess und führt zu einer zusätzlichen Stabilität. Diese Fase entsteht auch bei nicht gewölbten Prägungen und ihre Tiefe entspricht dann der Prägetiefe. Bei den bevorzugten gewölbten Prägungen wird anstelle eines flachen Werkzeugs ein gewölbtes Werkzeug als Stempel verwendet. Vorzugsweise werden dann auch zusätzlich noch die Abknickstellen der Fase mit Radien versehen. Dies erleichtert das Fließen des Materials beim Prägevorgang und verhindert, dass scharfe Kanten entstehen. Die Wölbung hat vorzugsweise einen großen Radius, d.h. ist nur schwach gewölbt. Durch die Fase ergibt sich auch bei schwacher Wölbung eine gewisse Prägetiefe.

Nachfolgend wird die Erfindung anhand der in der Zeichnung dargestellten Ausführungsbeispiele im Detail erläutert. Es zeigen:
- Fig. 1: eine perspektivische Ansicht eines Hausgeräts;
- Fig. 2: eine Draufsicht einer ersten geprägten Seitenwand für ein Hausgerät;
- Fig. 3: einen Querschnitt durch eine Prägung;
- Fig. 4: eine Draufsicht einer zweiten geprägten Seitenwand für ein Hausgerät;
- Fig. 5: eine Draufsicht einer dritten geprägten Seitenwand für ein Hausgerät;
- Fig. 6: eine Draufsicht einer vierten geprägten Seitenwand für ein Hausgerät; und
- Fig. 7: eine Draufsicht einer fünften geprägten Seitenwand für ein Hausgerät.

Fig. 1 zeigt in einer leicht stilisierten perspektivischen Ansicht eine Waschmaschine 1 mit einem Gehäuse 2, wobei das Gehäuse Wände 3, 4, 5, 6, 7, 8, umfassend eine Frontwand 3, eine nicht gezeigte Rückwand 4, eine Oberseite 5, einer nicht gezeigte Unterseite 6 sowie zwei Seitenwände 7 und 8 (die eine Seitenwand ist nicht gezeigt) aufweist. Die Waschmaschine 1 weist an ihrer Vorderseite und der dortigen Frontwand 3 eine Bedienblende 13 und eine Tür 14 auf. Die perspektivisch gezeigte Seitenwand 7 lässt die nachfolgend genau zu beschreibenden Prägungen 9, 10 und 11 erkennen.

In der Nähe des Zentrums der rechteckigen Seitenwand 7 ist eine nach innen gewölbte, in der Draufsicht annähernd ringförmige erste Prägung 9 zu erkennen. Die erste Prägung 9 ist gebildet aus zwei konzentrischen und mathematisch ähnlichen Ellipsen, sodass sich ein Ring von konstanter Breite ergibt. Die Ellipsen sind annähernd kreisförmig.

In der Mitte der ersten Prägung 9 befindet sich eine ungeprägte Fläche 12. Diese hat einen Durchmesser von etwa einem Drittel der Breite der Seitenwand 7, wobei die Breite die schmalere Seite des hochkant stehenden Rechtecks bezeichnet. Um die ringförmige erste Prägung 9 herum befindet sich eine zweite Prägung 10. Die zweite Prägung 10 ist gebildet durch einen zur ersten Prägung 9 konzentrischen Ring, dessen Innenoval ein zur ersten Prägung 9 ähnliches Oval ist. Die äußere Begrenzung der zweiten Prägung 10 ist ein "liegendes" Oval, dessen "spitze" Enden (oder Rundungen) jedoch abgeplattet sind, damit das Oval nicht über die Kante der Seitenwand 7 hinausgeht. Somit ergibt sich ein Ring, der an den horizontalen Begrenzungen außen ein wenig durch eine Gerade abgeplattet ist. Bei dieser zweiten Prägung 10 ergeben sich somit in Richtung der vier Ecken der Seitenwand 7 Verdickungen, die besonders vorteilhaft zur Verhinderung von Biegeschwingungen der Seitenwand 7 sind.

Weiterhin sind zwei dritte Prägungen 11 zu sehen, welche die in der obigen Beschreibung erwähnte "Bananenform" aufweisen. Alle Prägungen sind nach innen gewölbt, und zwar um etwa das Vierfache der Blechdicke.

In Fig. 2 ist die in Fig. 1 perspektivisch dargestellte Seitenwand 7, 8 noch einmal in der Draufsicht zu sehen. Die Bezugszeichen sind dieselben wie in Figur 1, da es sich bei der dargestellten Seitenwand 7, 8 um die gleiche wie in Figur 1 handelt. In der Draufsicht sind jedoch die Formen der jeweiligen Prägungen 9, 10, 11 besser zu erkennen.

In Fig. 3 ist ein Querschnitt durch den Mittelpunkt oder das Zentrum der in Fig. 2 dargestellten Seitenwand 7, 8 gezeigt. Der gezeigte Ausschnitt zeigt einen Querschnitt durch den Ring der ersten Prägung 9. Da diese erste Prägung 9 an jeder Stelle gleich dick ist, erübrigt es sich anzugeben, an welcher Stelle der Schnitt erfolgt. Der Schnitt ist in der Richtung vom Zentrum entlang eines Radius der Ellipse der ersten Prägung 9 ausgeführt. Es ist somit das Seitenwandblech 15 mit der Dicke d zu sehen, welches eine erste Prägung 9 aufweist, welche nach innen gewölbt ist. Die Gesamttiefe t der ersten Prägung 9 beträgt etwa das Vierfache der Dicke d des Blechs 15. Das Blech 15 ist in diesem Fall etwa 0,88 mm dick, und die Tiefe t der Prägung 9 beträgt etwa 3,5 mm.

In diesem Querschnitt ist auch die Form der Wölbung 17 mit einer Fase 16 gut zu erkennen. Diese Form wird gebildet durch zwei Abknickstellen 18 (von der Außenkante der ersten Prägung 9) und 19 (zwischen Fase und Wölbung). An der Abknickstelle 18 ist das Blech in einem Winkel gebogen, wobei dieser Winkel etwa 45° beträgt (bezogen auf die Ebene der Seitenwand). Der Winkel zwischen den beiden gegenüberliegenden Seiten der Fase beträgt etwa 90° und ist mit α bezeichnet. Die Fase 16 weist eine gerade Fläche auf. Die jeweiligen Abknickstellen 18 und 19 sind jedoch mit Radien r1 und r2 ausgeführt, um scharfkantige Knicke zu vermeiden. In diesem Beispiel beträgt Radius r1 2,5 cm und Radius r2 1,5 cm. Die Fase 16 der Wölbung 17 ist nur sehr schmal, in diesem Fall beträgt ihre Tiefe f etwa 1,3 mm. Es hat sich herausgestellt, dass die Verwendung einer solchen Fase 16 nicht nur bei der Herstellung der ersten Prägungen 9 von Vorteil ist. Solche Fasen 16 werden deshalb nicht nur bei ersten Prägungen 9 eingesetzt, sondern bei allen ersten, zweiten und dritten Prägungen 9, 10, 11, die vorliegend gezeigt und beschrieben sind.

Die Wölbung 17 der ersten Prägung 9 weist einen sehr großen Radius r3 auf, der je nach gewählter Breite und Gesamttiefe der ersten Prägung 9 variieren kann. Dieser Radius r3 lässt sich berechnen, wenn man davon ausgeht, dass es sich bei der Wölbung 17 um ein Kreissegment handelt. Dies muss jedoch nicht zwingend der Fall sein, sondern die Wölbung 17 kann auch durch Segmente von Ellipsen oder anderen Ovalen gefertigt sein; dies hängt von dem jeweiligen Werkzeug und damit von der gewünschten Art der Wölbung 17 ab.

Die Breite der ersten Prägung 9, welche hier im Querschnitt zu sehen ist, bemisst sich zwischen den korrespondierenden Abknickstellen 18 auf der Innenseite der ersten Prägung 9 und ist mit b gekennzeichnet. In diesem Fall beträgt die Breite b der ersten Prägung 9 etwa 4 cm. Diese Maße wurden gewählt in Bezug auf das Standardmaß einer Seitenwand 7, 8 für eine herkömmliche Waschmaschine 1.

Die Figuren 4 bis 7 zeigen weitere Ausführungsbeispiele einer Seitenwand 7, 8 mit ersten 9, zweiten 10 und dritten Prägungen 11 nebst zentraler ungeprägter Fläche 12. Exemplare der Seitenwand 7, 8 gemäß Figur 4 wurden hergestellt zum Vergleich mit einer herkömmlichen, für einen Typ einer Waschmaschine kommerziell eingesetzten Seitenwand, welche bei gleichem Material statt der Prägungen 9, 10 und 11 der Seitenwand 7, 8 gemäß Figur 4 sechs gerade, zueinander parallele, streifenförmige Prägungen parallel zu ihrer Längsseite aufwies. Beide Seitenwände bestanden aus herkömmlichem gewalztem und mit Kunststoff beschichtetem Stahlblech mit 0,88 mm Dicke gemäß DIN EN 10142 DX53D + Z, 797 mm Länge, 529 mm Breite und jeweils rechtwinklig zur Seitenwand gerichteten Abkantungen von 20 mm bzw. 23,5 mm Tiefe. Gegenüber der herkömmlichen Seitenwand wurde für die Exemplare der Seitenwand 7, 8 gemäß Figur 4 eine um etwa 100% erhöhte Steifigkeit (etwa 40 N/mm² statt etwa 20 N/mm²) ermittelt, und dazu eine um 50% erhöhte minimale Eigenfrequenz. Diese Eigenfrequenzen der Exemplare der Seitenwand 7, 8 gemäß Figur 4 haben sich ergeben zwischen 35 Hz und 40 Hz und liegen damit deutlich über einer herkömmlich realisierten maximalen Drehfrequenz einer Wäschetrommel in einer Waschmaschine beim Schleudern, welche Drehfrequenz 1600 U/min entsprechend 26,7 Hz beträgt. Somit ist bei einer Waschmaschine, die mit einer derartigen Seitenwand 7, 8 ausgerüstet ist, auch bei höchster Belastung während des Schleuderns von Wäsche nicht mit einer Anregung der Seitenwand 7, 8 bei einer Resonanzfrequenz zu rechnen. Es kann somit also ein besonders ruhiger Lauf der Waschmaschine erreicht werden.

Zur Seitenwand 7, 8 gemäß Figur 5 ist zu bemerken, dass deren Prägungen 9, 10 und 11 flacher ausgeführt sind als die Prägungen der Seitenwand 7, 8 gemäß Figur 4. Die Seitenwand g7, 8 gemäß Figur 5 ist deshalb in erster Linie nicht für eine Waschmaschine, sondern für einen Wäschetrockner bestimmt, welcher sich durch eine gegenüber einer Waschmaschine deutlich geringere Schwingungsbelastung im Betrieb auszeichnet.

Die Seitenwände 7, 8 gemäß Figuren 6 und 7 sind deutlich schmaler als diejenigen gemäß der Figuren 2, 4 und 5, und somit für Waschmaschinen und Wäschetrockner mit geringen Tiefenmaßen zur Verwendung in räumlich eng begrenzten Umgebungen bestimmt. Bei einer solchen Seitenwand 7, 8 können gemäß Figur 6 die ersten und zweiten Prägungen 9 und 10 deutlich oval ausgeführt sein. Wie dargestellt in Figur 7 ist es insbesondere bei einer solchen Seitenwand auch denkbar, statt einer ringförmigen zweiten Prägung 10 wie in allen anderen entsprechenden Figuren eine zweiten Prägung 10 in Form zweier Bögen 10, eher entsprechend der dritten Prägung 11 als der ersten Prägung 9, vorzusehen.

In jedem Falle ermöglicht die hierin gelehrte Erfindung ein Haugerät mit einer Seitenwand, welche sich im Vergleich mit herkömmlichen Seitenwänden durch weit überlegende Eigenschaften hinsichtlich ihrer Steifigkeit und Resonanzfrequenzen auszeichnet und darüber hinaus auch eine nützliche Erweiterung des Formenschatzes für ästhetisch motivierte Gestaltungen erschließt.

### Bezugszeichenliste

- 1: Hausgerät, Waschmaschine
- 2: Gehäuse
- 3: Frontwand
- 4: Rückwand
- 5: Oberseite
- 6: Unterseite
- 7: Seitenwand
- 8: Seitenwand
- 9: erste Prägung
- 10: zweite Prägung
- 11: dritte Prägung
- 12: ungeprägte Fläche innerhalb der ersten Prägung
- 13: Bedienblende
- 14: Tür
- 15: Seitenwandblech
- 16: Fase
- 17: Wölbung
- 18: erste Abknickstelle
- 19: zweite Abknickstelle
- d: Blechdicke
- b: Breite der Prägung (innen gemessen)
- t: Gesamttiefe der Prägung (innen gemessen)
- f: Tiefe der Fase (innen gemessen)
- r1: Radius 1 der ersten Abknickstelle
- r2: Radius 2 der zweiten Abknickstelle
- r3: Radius der Wölbung
- α: Winkel zwischen jeweils zwei gegenüberliegenden Wänden der Fase

## Patentansprüche

1. Hausgerät (1) mit einem schrankförmigen Gehäuse (2), umfassend eine Vielzahl von Wänden (3, 4, 5, 6, 7, 8), von denen mindestens eine eine Anordnung von Prägungen (9, 10, 11) aufweist, wobei die Anordnung von Prägungen (9, 10, 11) eine bezüglich eines Zentrums der Wand (3, 4, 5, 6, 7, 8) zentriert angeordnete, in der Draufsicht ringförmige erste Prägung (9), eine außerhalb der ersten Prägung (9) und im Wesentlichen konzentrisch zur dieser angeordnete, in der Draufsicht ringförmige zweite Prägung (10) und zumindest eine außerhalb der zweiten Prägung (10) angeordnete, streifenförmige dritte Prägung (11) umfasst, **dadurch gekennzeichnet, dass** die Prägungen (9, 10, 11) durch Wölbungen (17) gebildet sind und die Prägungen nach innen gerichtet sind und die Wölbungen (17) an ihren Rändern Fasen (16) aufweisen.

2. Hausgerät (1) nach Anspruch 1, **dadurch gekennzeichnet, dass** die Wand (3, 4, 5, 6, 7, 8) mit der Anordnung der Prägungen (9, 10, 11) zwei dritte Prägungen (11) aufweist.

3. Hausgerät (1) nach Anspruch 2, **dadurch gekennzeichnet, dass** die dritten Prägungen (11) bezüglich des Zentrums punktsymmetrisch angeordnet sind.

4. Hausgerät (1) nach einem der Ansprüche 2 und 3, **dadurch gekennzeichnet, dass** jeweils eine dritte Prägung (11) oberhalb und unterhalb der zweiten Prägung (10) angeordnet ist.

5. Hausgerät (1) nach einem der vorigen Ansprüche, **dadurch gekennzeichnet, dass** die Wände (3, 4, 5, 6, 7, 8) eine Frontseite (3), eine Rückseite (4), jeweils eine Ober- und Unterseite (5, 6), sowie zwei rechteckige Seitenwände (7, 8) umfassen und dass mindestens eine der Seitenwände (7, 8) die Anordnung der Prägungen (9, 10, 11) aufweist.

6. Hausgerät (1) nach einem der vorigen Ansprüche, **dadurch gekennzeichnet, dass** die erste Prägung (9) in der Draufsicht von zwei konzentrischen und zueinander ähnlichen Ovalen begrenzt ist, so dass sich ein ringförmiges Element mit konstanter Breite ergibt.

7. Hausgerät (1) nach einem der vorigen Ansprüche, **dadurch gekennzeichnet, dass** die zweite Prägung (10) in der Draufsicht von zwei konzentrischen und zueinander nicht-ähnlichen Ovalen begrenzt ist, so dass sich ein ringförmiges Element mit variierender Breite ergibt.

8. Hausgerät (1) nach einem der vorigen Ansprüche, **dadurch gekennzeichnet, dass** die dritte Prägung (11) eine in der Draufsicht im Wesentlichen gerade Prägung (11) ist.

9. Hausgerät nach einem der Ansprüche 1 bis 7, **dadurch gekennzeichnet, dass** die dritte Prägung (11) eine im Wesentlichen konzentrisch zur zweiten Prägung (10) angeordnete, in der Draufsicht ringsegmentförmige Prägung (11) ist.

10. Hausgerät (1) nach Anspruch 9, **dadurch gekennzeichnet, dass** die dritte Prägung (11) in der Draufsicht aus zwei zueinander parallelen Kreisbögen gebildet ist, deren Enden miteinander verbunden sind, so dass sich ein bogenförmiges Element (11) ergibt.

11. Hausgerät (1) nach Anspruch 9, **dadurch gekennzeichnet, dass** die dritte Prägung (11) in der Draufsicht aus einem Segment von zwei einander schneidenden, nicht-ähnlichen Ovalen gebildet ist, so dass sich ein bogenförmiges Element (11) ergibt, das in einer Mitte breiter ist als an Enden.

12. Hausgerät (1) nach einem der vorigen Ansprüche, **dadurch gekennzeichnet, dass** die Prägungen (9, 10, 11) in der Draufsicht zusammen etwa 40% der Fläche der Wand (3, 4, 5, 6, 7, 8) ausmachen.

13. Hausgerät (1) nach einem der vorigen Ansprüche, **dadurch gekennzeichnet, dass** die erste Prägung (9) innen eine nicht geprägte Fläche (12) aufweist, deren Durchmesser etwa einem Drittel der Breite der Wand (3, 4, 5, 6, 7, 8) entspricht.

14. Hausgerät (1) nach einem der vorigen Ansprüche, **dadurch gekennzeichnet, dass** die Prägungen (9, 10, 11) jeweils eine maximale Tiefe aufweisen, welche etwa eine dreifache bis vierfache Dicke der Wand (3, 4, 5, 6, 7, 8) beträgt.

## Claims

1. Household appliance (1) with a cabinet-shaped housing (2), comprising a plurality of walls (3, 4, 5, 6, 7, 8), of which at least one has an arrangement of embossings (9, 10, 11), wherein the arrangement of embossings (9, 10, 11) comprises a first embossing (9) arranged centred in relation to a centre of the wall (3, 4, 5, 6, 7, 8) in the shape of a ring when viewed from above, a second embossing (10) arranged outside the first embossing (9) and substantially concentric to the former, in the shape of a ring when viewed from above and at least one strip-type third embossing (11) arranged outside the second embossing (10), **characterised in that** the embossings (9, 10, 11) are formed by curvatures (17), and the embossings are directed inwards, and the curvatures (17) have bevels (16) at their edges.

2. Household appliance (1) according to claim 1, **characterised in that** the wall (3, 4, 5, 6, 7, 8) with the arrangement of embossings (9, 10, 11) has two third embossings (11).

3. Household appliance (1) according to claim 2, **characterised in that** the third embossings (11) are arranged point-symmetrically in relation to the centre.

4. Household appliance (1) according to one of claims 2 and 3, **characterised in that** a third embossing (11) is arranged above and below the second embossing (10) in each case.

5. Household appliance (1) according to one of the preceding claims, **characterised in that** the walls (3, 4, 5, 6, 7, 8) comprise a front side (3), a rear side (4), a respective upper and lower side (5, 6), as well as two rectangular side walls (7, 8) and that at least one of the side walls (7, 8) features the arrangement of embossings (9, 10, 11).

6. Household appliance (1) according to one of the preceding claims, **characterised in that** the first embossing (9), when viewed from above, is delimited by two ovals concentric and similar to one another so that a ring-shaped element with a constant width is produced.

7. Household appliance (1) according to one of the preceding claims, **characterised in that** the second embossing (10) viewed from above is delimited by two concentric and non-similar ovals so that a ring-shaped element with varying width is produced.

8. Household appliance (1) according to one of the preceding claims, **characterised in that** the third embossing (11), when viewed from above, is a substantially straight embossing (11).

9. Household appliance (1) according to one of claims 1 to 7, **characterised in that** the third embossing (11) is an embossing (11) arranged essentially concentrically to the second embossing (10), having the shape of a ring segment when viewed from above.

10. Household appliance (1) according to claim 9, **characterised in that** the third embossing (11), when viewed from above, is formed from two parallel arcs, the ends of which are connected to one another so that an arc-shaped element (11) is produced.

11. Household appliance (1) according to claim 9, **characterised in that** the third embossing (11), when viewed from above, is formed from a segment of two intersecting, non-similar ovals, so that an arc-shaped element (11) is produced which is wider in the middle than at the ends.

12. Household appliance (1) according to one of the preceding claims, **characterised in that** the embossings (9, 10, 11), when viewed from above, occupy around 40% of the surface of the wall (3, 4, 5, 6, 7, 8).

13. Household appliance (1) according to one of the preceding claims, **characterised in that** the first embossing (9) has within it a non-embossed surface (12) of which the diameter corresponds to approximately one third of the width of the wall (3, 4, 5, 6, 7, 8).

14. Household appliance (1) according to one of the preceding claims, **characterised in that** the embossings (9, 10, 11) have a maximum depth in each case which amounts to around three times to four times the thickness of the wall (3, 4, 5, 6, 7, 8).

## Revendications

1. Appareil ménager (1) avec un bâti en forme d'armoire (2), comprenant une pluralité de parois (3, 4, 5, 6, 7, 8) dont au moins une présente une disposition d'estampages (9, 10, 11), dans lequel la disposition d'estampages (9, 10, 11) englobe un premier estampage (9) annulaire vu par le dessus et disposé de manière centrée par rapport à un centre de la paroi (3, 4, 5, 6, 7, 8), un deuxième estampage (10) annulaire vu par le dessus et disposé en dehors du premier estampage (9) de manière essentiellement concentrique par rapport à celui-ci et au moins un troisième estampage (11) en forme de rayures disposé en dehors du deuxième estampage (10), **caractérisé en ce que** les estampages (9, 10, 11) sont constitués par des bombements (17) et les estampages sont dirigés vers l'intérieur et les estampages (17) présentent des chanfreins (16) sur leurs bords.

2. Appareil ménager (1) selon la revendication 1, **caractérisé en ce que** la paroi (3,4, 5, 6, 7, 8) présente avec la disposition des estampages (9, 10, 11) deux troisièmes estampages (11).

3. Appareil ménager (1) selon la revendication 2, **caractérisé en ce que** les troisièmes estampages (11) sont, en ce qui concerne le centre, disposés de manière symétrique par rapport à un point.

4. Appareil ménager (1) selon l'une des revendications 2 et 3, **caractérisé en ce qu'**un troisième estampage respectif (11) est disposé au-dessus et au-dessous du deuxième estampage (10).

5. Appareil ménager (1) selon l'une des revendications précédentes, **caractérisé en ce que** les parois (3, 4, 5, 6, 7, 8) comprennent une face avant (3), une face arrière (4), respectivement une face supérieure et une face inférieure (5, 6), ainsi que deux parois latérales rectangulaires (7, 8) et **en ce qu'**au moins une des parois latérales (7, 8) présente la disposition des estampages (9, 10, 11).

6. Appareil ménager (1) selon l'une des revendications précédentes, **caractérisé en ce que** le premier estampage (9) est, vu par le dessus, limité par deux ovales concentriques et semblables l'un à l'autre, de sorte qu'un élément annulaire de largeur constante se forme.

7. Appareil ménager (1) selon l'une des revendications précédentes, **caractérisé en ce que** le deuxième estampage (10) est, vu par le dessus, limité par deux ovales concentriques et dissemblables l'un de l'autre, de sorte qu'un élément annulaire de largeur variable se forme.

8. Appareil ménager (1) selon l'une des revendications précédentes, **caractérisé en ce que** le troisième estampage (11) est un estampage (11) essentiellement droit vu par le dessus.

9. Appareil ménager selon l'une des revendications 1 à 7, **caractérisé en ce que** le troisième estampage (11) est, vu par le dessus, un estampage (11) en forme de segment de cercle disposé de manière essentiellement concentrique par rapport au deuxième estampage (10).

10. Appareil ménager (1) selon la revendication 9, **caractérisé en ce que** le troisième estampage (11) est, vu par le dessus, constitué de deux arcs de cercle parallèles l'un à l'autre, dont les extrémités sont reliées, de sorte qu'un élément arqué (11) se forme.

11. Appareil ménager (1) selon la revendication 9, **caractérisé en ce que** le troisième estampage (11) est, vu par le dessus, constitué d'un segment de deux ovales dissemblables qui se coupent l'un l'autre, de sorte qu'un élément arqué (11) plus large en un milieu qu'aux extrémités se forme.

12. Appareil ménager (1) selon l'une des revendications précédentes, **caractérisé en ce que** les estampages (9, 10, 11) représentent, vu par le dessus, ensemble environ 40% de la surface de la paroi (3, 4, 5, 6, 7, 8).

13. Appareil ménager (1) selon l'une des revendications précédentes, **caractérisé en ce que** le premier estampage (9) présente, à l'intérieur, une surface non estampée (12), dont le diamètre correspond environ à un tiers de la largeur de la paroi (3, 4, 5, 6, 7, 8).

14. Appareil ménager (1) selon l'une des revendications précédentes, **caractérisé en ce que** les estampages (9, 10, 11) présentent respectivement une profondeur maximale d'environ le triple au quadruple de l'épaisseur de la paroi (3, 4, 5, 6, 7,8).
